# EUROPÄISCHE PATENTSCHRIFT

(11) **EP 0 640 732 B1**
(45) Veröffentlichungstag und Bekanntmachung des Hinweises auf die Patenterteilung: **18.03.1998**
(21) Anmeldenummer: 94113483.5
(22) Anmeldetag: 29.08.1994
(51) Int. Cl.: E04G 21/20

(54) **Vorrichtung zum Auftragen eines Klebstoffs oder Dünnbettmörtels**
Arrangement for applying glue or a thin mortar layer
Dispositif d'application de matière collante ou d'un couche de mortier mince

(30) Priorität: 31.08.1993 DE 4329321
(43) Veröffentlichungstag der Anmeldung: 01.03.1995
(73) Patentinhaber: BAYOSAN WACHTER GmbH & Co.KG, D-87541 Hindelang/Allgäu (DE)
(72) Erfinder: Schäfer, Rudolf, D-87545 Burgberg (DE); Bendt, Andreas, D-87538 Balderschwang (DE); Werner, Horst, D-87527 Sonthofen (DE)
(74) Vertreter: Sperling, Rüdiger, Dipl.-Ing.

(56) Entgegenhaltungen:
- FR-A- 2 490 263
- FR-A- 2 638 478
- GB-A- 753 558
- US-A- 3 887 114

## Beschreibung

Die Erfindung betrifft eine Vorrichtung zum Auftragen o.dgl., auf eine Fläche eines Hohlblocksteins, Hohlblockziegels o.dgl. mit einem im wesentlichen V-förmigen, sich im wesentlichen über die Breite der zu bearbeitenden Fläche erstreckenden Kasten, an dessen V-förmiger, nach unten gerichteter Spitze ein Austragsschlitz mit einer darin angeordneten Auftragswalze vorgesehen ist.

Derartige Vorrichtungen sind aus dem Stand der Technik bekannt. Der grundsätzliche Aufbau ist dem Fachmann bereits in der DE 40 37 898.5 offenbart, wobei die dort beschriebene Vorrichtung jedoch noch keine zufriedenstellenden Ergebnisse liefert. So wird beispielsweise ein Teil des auf der Auftragswalze befindlichen Materials wieder mit in den Öffnungsspalt des Kasten eingezogen und verhindert auf diese Weise, daß frisches Material aufgebracht werden kann. Auf der Walze festsitzendes Material verdichtet sich mit der Zeit und wird zu verhärteten Materialstreifen, die als unerwünschte "wurstförmige" Ablagerungen abfallen, wodurch es zu einer ungleichmäßigen Klebverbindung der zu verbindenden Steine kommt.

Aus der GB-A-753 558 ist ein Mörtelkasten bekannt, bei dem die Auftragswalze mehrere durch einen zylindrischen Zwischenteil getrennte Scheiben aufweist, die sich nach außen verjüngen.

Beim Einsatz dieses Mörtelkastens erhält man einen großflächigen Auftrag, der beim Auftrag auf Hohlblocksteine die Hohlräume abdeckt und in sie eintritt und beim Aufsetzen eines weiteren Steins durch das im Stegbereich verdrängte Mörtelmaterial in die Hohlräume hineinfällt und somit überflüssigerweise verschwendet wird.

Aus der FR-A-2 490 263 ist eine gattungsgemäße Vorrichtung bekannt, bei der die Auftragswalze im Bereich der Materialzufuhr glattflächig ausgebildet ist, wobei zusätzlich der Austragsschlitz mittels einer handbetätigten Verschlußeinrichtung geschlossen werden kann. Der Nachteil dieser bekannten Vorrichtung ist darin zu sehen, daß der Auftrag im wesentlichen flächig ausgeführt wird, weshalb eine Verwendung bei Hohlblocksteinen dazu führt, daß zu viel Material in die Hohlräume eingepreßt wird.

Der Erfindung liegt die Aufgabe zugrunde, eine Vorrichtung der genannten Art bei einfachem und kostengünstigem Aufbau so zu verbessern, daß ein gleichmäßiger Materialauftrag möglich ist, ohne daß es zu großem Materialverlust an den Hohlstellen von Hohlblocksteinen kommt.

Die Aufgabe wird erfindungsgemäß dadurch gelöst, daß die Auftragswalze am Außenumfang ein im Achslängsschnitt im wesentlichen V-förmiges Sägezahnprofil aufweist und aus einer Vielzahl von nebeneinander angeordneten, am Außenumfang sich V-förmig verjüngenden Scheiben gebildet wird.

Durch diese besondere Ausbildung kommt es zu einer Materialübergabe zwischen Walze und Oberfläche des Steins nur an den tatsächlichen Berührpunkten. Befindet sich ein Walzenabschnitt über einer Hohlstelle des Hohlblocksteins, so ist die Anhaftung des Materials an der Walze bei üblicher Einstellung der Viskosität des Materials größer als die Schwerkraft, so daß das Material nicht in das Loch hinunterfällt.

Vorteilhaft ist bei dieser Ausführungsform, daß der Abstreifer im Mörtelkasten angeordnet ist, wodurch das Material daran gehindert wird, auf die zu bearbeitende oder bereits bearbeitete Fläche zu fallen. Auch kann es nicht zu Materialverdichtungen kommen.

Bei einer günstigen Ausführungsvariante kann vorgesehen sein, daß der Abstreifer an einer verschiebbaren Wand angebracht ist, die im vorbestimmten Abstand parallel zur rückwärtigen Längswand des Mörtelkastens verläuft.

Der Abstreifer kann im Mörtelkasten die Form eines einfachen Rechen aufweisen, so daß das abgestreifte Material im Mörtel vermischt wird. Hierzu kann oberhalb des Abstreifers eine Mischwalze angeordnet werden.

Bei manchen Materialien ist es jedoch erwünscht, daß das einmal aufgetragene Material nicht im Mörtelkasten mit dem aufzutragendenen Material vermischt wird, so daß es günstig ist, das abgestreifte Material in einer separaten Aufnahmekammer aufzunehmen. Aus dieser kann es entnommen und ggfs. einer Weiterverwendung zugeführt werden.

Vorteilhaft ist es, wenn entlang der vorderen und der rückwärtigen Längswände zusätzlich Verschlußschieber angeordnet sind, die zum Befüllen oder während des Transports des gefüllten Kastens in Schließstellung gebracht sind. Hierbei ist es günstig, daß die wirksame Randkante des Verschlußschiebers im wesentlichen dem Profil der Auftragswalze angepaßt ist.

Vorteilhaft ist es, wenn der zwischen der vorderen Längswand bzw. einer daran angeordneten Einstellblende und dem Profil der Auftragswalze gebildete Austragsspalt größer ist als der zwischen der rückwärtigen Längswand und dem Profil der Austragswalze gebildete Einlaufspalt. Hierdurch ist gewährleistet, daß eventuell zwischen einem V-Spalt der Walze abstehendes Material nicht von der Einlaufkante des Einlaufspalts abgestoßen wird und auf die Fläche zurückfällt.

In Anbetracht dessen, daß die Maschine bei unterschiedlichen Mauerdicken zum Einsatz gelangen soll, ist es vorteilhaft, daß die Auftragsbreite der Vorrichtung an die Mauerbreite anpaßbar ist. Hierzu kann es günstig sein, daß in dem Kasten an verschiedenen Positionen, die jeweils unterschiedlichen Mauerbreiten entsprechen, eine Teilungswand einschiebbar ist, die die Auftragsbreite verkürzt. Die Teilungswand kann dabei im Winkel zur Senkrechten einschiebbar sein, wodurch das aufzunehmende Volumen in dem Mörtelkasten gegenüber einer senkrechten Wand vergrößert ist.

An dem Kasten kann vorteilhafterweise eine Einrichtung angeordnet sein, welche die Vorrichtung in Arbeitsposition hält. Hierbei kann mindestens an einer der beiden Längswände ein im wesentlichen schräg nach unten gerichteter Griff in Form einer kurzen Stange angeordnet sein, an der sich der Kasten abstützen kann.

Weiter kann es vorteilhaft sein, daß zur Führung der Auftragswalze an mindestens einem Walzenende eine Führung angeordnet ist, die einen seitlichen Anschlag an die Mauer bietet. Diese Führung kann aus einer Führungsschiene oder aus einem Führungsrad. Das Führungsrad kann eine Gestalt aufweisen, wie sie von den Eisenbahnrädern bekannt ist.

Im nachfolgenden wird die Erfindung anhand eines in der Zeichnung dargestellten Ausführungsbeispiels näher erläutert.

Es zeigen:
- Fig. 1: eine perspektivische Ansicht einer erfindungsgemäßen Vorrichtung mit entfernter Seitenwand und teilweise weggebrochenen Seitenwänden,
- Fig. 2: eine schematische Detaildarstellung der Auftragswalze mit Abstreifer,
- Fig. 3: eine Ansicht der erfindungsgemäßen Vorrichtung von der Seite mit entfernter Seitenwand, und
- Fig. 4: eine Ansicht eines Schnitts entlang der Linie IV-IV.

In Fig. 1 ist in perspektivischer Darstellung sowie mit entfernter Seitenwand eine Vorrichtung zum Auftragen eines Klebestoff- oder Dünnbettmörtelfilms oder dergl. dargestellt. Die Vorrichtung weist einen Kasten 1 auf, der als V-förmiger, sich nach unten verjüngender Trog ausgebildet ist. In der Spitze 5 dieses Trogs ist ein breiter Austragsschlitz 6 vorgesehen, in dem eine Auftragswalze 2 angeordnet ist. In den Ecken des Trogs sind jeweils Nuten 26 ausgebildet, in denen Verschlußschieber 11 geführt sind, die sich jeweils über die gesamte Länge der Längswände erstrecken. Diese Verschlußschieber sind an ihrem unteren Rand mit einem Profil versehen, das der Umrißkontur der Auftragswalze entspricht. Bei eingezogenem Schieber legt sich somit diese Randkante nahezu spaltfrei an der Walze an und verhindert somit ein Ausfließen des Materials in den Mörteltrog.

Die Auftragswalze 2 weist erfindungsgemäß an ihrem Außenumfang ein Sägezahnprofil mit im wesentlichen V-förmigen Einschnitten auf. Bei einer Befüllung des Mörtelkastens werden die V-förmigen Einschnitte mit Material versehen, wobei während des Abrollens der Walze auf dem Stein der Mörtel von der Oberfläche des Hohlblocksteins aufgenommen wird.

Bei der dargestellten Ausführungsform der Erfindung besteht die Auftragswalze 2 aus einer Vielzahl von nebeneinander angeordneten, am Außenumfang sich V-förmig verjüngenden Scheiben 3. Die Scheiben 3 sind in dem dargestellten Ausführungsbeispiel auf einer Welle 3' aufgesteckt, die in geeigneter Weise in den Seitenwänden des Kastens gelagert ist.

In dem Mörtelkasten 4 ist ein Abstreifer 7,7' angeordnet. Der Abstreicher 7, der, wie in Fig.2 mit gestrichelten Linien dargestellt, in Form eines kurzen Rechens ausgebildet ist, fördert das Material ins Innere des Mörtelkastens 4, wo eine Mischwalze 27 angeordnet sein kann, um das abgestreifte Material mit dem übrigen Kasteninhalt zu vermischen. Die Mischerwalze ist in entsprechender Weise an den Seitenwänden des Kastens gelagert und kann über eine Antriebsverbindung von der Hauptachswalze angetrieben werden.

Bei einer hierzu alternativen Ausführungsform ist der untere Rand einer Wand 7' als Sägezahnkamm ausgebildet, der in die entsprechende Profilierung der Auftragswalze 2 eingreift. Die Abstreifwand 7' bildet zusammen mit der Längswand 4 bzw. dem Verschlußschieber 11 eine Aufnahmekammer 9 für abgestreiftes Mörtelgut. Dieses kann der Kammer entnommen und einer weiteren Verwendung zugeführt werden.

In Fig. 3 ist eine Seitenansicht der Vorrichtung bei entfernter Seitenwand dargestellt. Die Längswände 12 und 13 bilden jeweils mit der Auftragswalze 2 einen Austragsspalt 15 bzw. einen Einlaufspalt 16. Der Einlaufspalt 16 ist dabei größer bemessen als der Auftragsspalt 15, der die Dosierung des Mörtelfilms bestimmt. Hierzu kann eine Einstellblende 23 vorgesehen sein, die den Austragsspalt 15 entsprechend den unterschiedlichen Mörtelarten einstellen kann.

Die Auftragsbreite A der Vorrichtung ist an die Mauerbreite dadurch anpaßbar, daß in den Mörtelkasten Zwischenwände 17 einschiebbar sind (vgl. Fig 4), wodurch der Mörtelraum 28 entsprechend der Mauerbreite verkleinert werden kann. Dadurch, daß der Mörtel lediglich unterhalb der Kammer austritt, kann durch Einstecken der Wand 17 in verschiedenen Positionen die gewünschte Mauerbreite eingestellt werden.

Bei einer Ausführungsvariante kann die Einsteckführung auch im Winkel angeordnet werden, wie in Fig. 4 durch die gestrichelte Darstellung 17' gekennzeichnet ist. Auf diese Weise erhält man ein größeres verfügbares Kastenvolumen gegenüber einer senkrecht eingesteckten Trennwand 17.

An den Längswänden 12, 13 sind jeweils im wesentlichen schräg nach unten gerichtet Griffe 18 angeordnet, an denen zum einen der Kasten getragen bzw. in Arbeitsposition gehalten werden kann, die den Kasten jedoch auch im abgesetzten Zustand abstützen.

Zur Führung der Auftragswalze auf der Mauerfläche ist an einem Walzenende eine Führung 20 vorgesehen, die einen seitlichen Anschlag an der Mauer bildet. Diese Führung 20 kann auf einem Führungsrad 25 oder aus einer Führungsschiene 25' bestehen.

## Patentansprüche

1. Vorrichtung zum Auftragen eines Klebstoff-, Dünnbettmörtelfilms o.dgl., auf eine Fläche eines Hohlblocksteins, Hohlblockziegels o.dgl. mit einem im wesentlichen V-förmigen, sich im wesentlichen über die Breite der zu bearbeitenden Fläche erstreckenden Kasten (2), an dessen V-förmiger, nach unten gerichteter Spitze (5) ein Austragsschlitz (6) mit einer darin angeordneten Auftragswalze (2) mit regelmäßig vorstehender Auftragsprofilierung vorgesehen ist, dadurch **gekennzeichnet**, daß die Auftragswalze (2) am Außenumfang ein im Achslängsschnitt im wesentlichen V-förmiges Sägezahnprofil aufweist und aus einer Vielzahl von nebeneinander angeordneten, am Außenumfang sich V-förmig verjüngenden Scheiben (3) gebildet ist.

2. Vorrichtung nach Anspruch 1, mit einem Walzenabstreifer, dadurch **gekennzeichnet**, daß der Abstreifer (7) in dem Mörtelkasten (4) angeordnet ist und ein dem Profil der Walze angepaßtes Gegenprofil aufweist.

3. Vorrichtung nach Anspruch 1 oder 2, dadurch **gekennzeichnet**, daß der Abstreifer (7) an einer verschiebbaren Wand (7') angebracht ist, die im vorbestimmten Abstand parallel zur rückwärtigen Längswand (13) des Mörtelkasten (4) verläuft und mit der rückwärtigen Längswand (8) eine Aufnahmekammer (9) für abgestreiftes Mörtelgut bildet.

4. Vorrichtung mit einer Einrichtung zum Verschließen des Austragsschlitzes, nach mindestens einem der Ansprüche 1 bis 3, dadurch **gekennzeichnet**, daß entlang der vorderen und der rückwärtigen Längswände (12,13) zusätzlich Verschlußschieber 11 angeordnet sind, die zum Befüllen und oder während des Transportes des gefüllten Kastens (4) in Schließstellung gebracht sind.

5. Vorrichtung nach Anspruch 4, dadurch **gekennzeichnet**, daß die wirksame Randkante (14) des Verschlußschiebers (11) im wesentlichen dem Profil der Auftragswalze (2) angepaßt ist.

6. Vorrichtung nach mindestens einem der Ansprüche 1 bis 5, dadurch **gekennzeichnet**, daß der zwischen der vorderen Längswand (12) bzw. einer daran angeordneten Einstellblende (23) und dem Profil der Auftragswalze (2) gebildete Austragsspalt (15) größer ist als der zwischen der rückwärtigen Längswand (13) und dem Profil der Auftragswalze gebildete Einlaufspalt (16).

7. Vorrichtung nach mindestens einem der Ansprüche 1 bis 6, dadurch **gekennzeichnet**, daß die Auftragsbreite (A) der Vorrichtung an die Mauerbreite anpaßbar ist.

8. Vorrichtung nach Anspruch 7, dadurch **gekennzeichnet**, daß in dem Kasten (4) an verschiedenen Positionen, die jeweils unterschiedlichen Mauerbreiten entsprechen, eine Teilungswand (17) einsschiebbar ist, die die Auftragsbreite (A) verkürzt.

9. Vorrichtung nach Anspruch 8, dadurch **gekennzeichnet**, daß die Teilungswand (17) im Winkel zur Senkrechten einschiebbar ist.

10. Vorrichtung nach mindestens einem der Ansprüche 1 bis 9, dadurch **gekennzeichnet**, daß an dem Kasten (4) eine Einrichtung (18) angeordnet ist, welche die Vorrichtung in Arbeitsposition hält.

11. Vorrichtung nach Anspruch 10, dadurch **gekennzeichnet**, daß mindestens an einer der beiden Längswände (12,13) ein im wesentlichen schräg nach unten gerichteter Griff (18) angeordnet ist, der den Kasten abstützen kann.

12. Vorrichtung nach mindestens einem der Ansprüche 1 bis 11, dadurch **gekennzeichnet**, daß zur Führung der Auftragswalze (2) an einem Walzenende (19) eine Führung angeordnet ist, die einen seitlichen Anschlag an der Mauer bietet.

13. Vorrichtung nach Anspruch 12, dadurch **gekennzeichnet**, daß die Führung (20) aus einem Führungsrad (25) besteht.

14. Vorrichtung nach Anspruch 13, dadurch **gekennzeichnet**, daß in dem Mörtelkasten (4) eine Mischeinrichtung (7) angeordnet ist.

## Claims

1. Apparatus for applying an adhesive, thin-film bed of mortar or the like to a face of a hollow building block, hollow brick or the like, having an essentially V-shaped box (4) that extends substantially over the width of the face to be worked on, and at whose V-shaped, downwardly directed tip (5) there is provided an applicator slot (6) with an applicator roll (2) which is arranged therein and has regularly protruding applicator profiling, characterized in that the applicator roll (2) has at the outer circumference a saw-tooth profile that is essentially V-shaped in axial longitudinal section and is formed from a multiplicity of discs (3) that are arranged alongside one another and taper in a V shape at the outer circumference.

2. Apparatus according to Claim 1, having a roll wiper, characterized in that the wiper (7) is arranged in the mortar box (4) and has a matching profile matched to the profile of the roll.

3. Apparatus according to Claim 1, characterized in that the wiper (7) is fitted to a displaceable wall (7'), which runs at a predefined distance parallel to the rear longitudinal wall (13) of the mortar box (4) and, with the rear longitudinal wall (8), forms a receiving chamber (9) for wiped-off mortar material.

4. Apparatus having a device for closing the applicator slot, according to at least one of Claims 1 to 3, characterized in that closure slides (11) are additionally arranged along the front and rear longitudinal walls (12, 13), and are brought into the closed position for filling and/or during the transporting of the filled box (4).

5. Apparatus according to Claim 4, characterized in that the effective marginal edge (14) of the closure slide (11) is essentially matched to the profile of the applicator roll (2).

6. Apparatus according to at least one of Claims 1 to 5, characterized in that the applicator gap (15) which is formed between the front longitudinal wall (12), or a setting stop (23) arranged thereon, and the profile of the applicator roll (2) is larger than the inlet gap (16) between the rear longitudinal wall (13) and the profile of the applicator roll.

7. Apparatus according to at least one of Claims 1 to 6, characterized in that the application width (A) of the device can be matched to the thickness of the wall.

8. Apparatus according to Claim 7, characterized in that a partition wall (17), which shortens the application width (A), can be pushed into the box (4) at various positions which each correspond to different wall thicknesses.

9. Apparatus according to Claim 8, characterized in that the partition wall (17) can be pushed in at an angle to the vertical.

10. Apparatus according to at least one of Claims 1 to 9, characterized in that a device (18), which holds the apparatus in the working position, is arranged on the box (4).

11. Apparatus according to Claim 10, characterized in that an essentially obliquely downwardly directed handle (18), which can support the box, is arranged on at least one of the two longitudinal walls (12, 13).

12. Apparatus according to at least one of Claims 1 to 11, characterized in that in order to guide the applicator roll (2), a guide, which offers a lateral stop on the wall, is arranged at one end (19) of the roll.

13. Apparatus according to Claim 12, characterized in that the guide (20) comprises a guide wheel (25).

14. Apparatus according to Claim 13, characterized in that a mixing device (7) is arranged in the mortar box (4) .

## Revendications

1. Dispositif d'application d'un enduit constitué par un film de colle, de mortier en couche mince, ou d'un matériau similaire, sur une surface d'une brique creuse, d'une tuile creuse ou d'un objet similaire, à l'aide d'une auge (4) sensiblement en forme de V s'étendant sensiblement sur toute la largeur de la surface à traiter, à la pointe (5) en forme de V, orientée vers le bas, de laquelle est prévue une fente d'évacuation d'enduit (6) dans laquelle est disposé un rouleau d'application d'enduit (2) , présentant un profil d'application d'enduit doté de saillies régulières, caractérisé en ce que le rouleau d'application d'enduit (2) présente, sur sa périphérie extérieure, un profil en dents de scie en coupe longitudinale sensiblement en forme de V et est constitué d'une pluralité de disques (3) qui sont disposés les uns à côté des autres et qui se rétrécissent en forme de V à leur périphérie extérieure.

2. Dispositif selon la revendication 1, comportant un râcleur de rouleau, caractérisé en ce que le râcleur (7) est disposé dans l'auge à mortier (4) et présente un contre-profil adapté au profil du rouleau.

3. Dispositif selon la revendication 1, caractérisé en ce que le râcleur (7) est monté sur une paroi (7'), susceptible d'être déplacée, qui s'étend à une distance prédéterminée parallèlement à la paroi longitudinale arrière (13) de l'auge à mortier (4) et qui forme, avec la paroi longitudinale arrière (8), une chambre de réception (9) pour le matériau de mortier râclé.

4. Dispositif comportant un agencement de fermeture de la fente d'évacuation d'enduit, selon au moins une des revendications 1 à 3, caractérisé en ce que le long des parois longitudinales avant et arrière (12, 13) sont disposés, en plus, des volets de fermeture (11) qui sont mis en position de fermeture pour le remplissage, et/ou lors du transport de l'auge (4) remplie.

5. Dispositif selon la revendication 4, caractérisé en ce que l'arête marginale (14) active du volet de fermeture (11) est sensiblement adaptée au profil du rouleau d'application d'enduit (2).

6. Dispositif selon au moins une des revendications 1 à 5, caractérisé en ce que la fente d'évacuation d'enduit (15) formée entre la paroi longitudinale avant (12), ou un obturateur de réglage (23) disposé sur celle-ci, et le profil du rouleau d'application d'enduit (2) est plus grande que la fente d'entrée (16) formée entre la paroi longitudinale arrière (13) et le profil du rouleau d'application d'enduit.

7. Dispositif selon au moins une des revendications 1 à 6, caractérisé en ce que la largeur d'application d'enduit (A) du dispositif peut être adaptée à la largeur du mur.

8. Dispositif selon la revendication 7, caractérisé en ce qu'il est possible d'insérer à différentes positions dans l'auge (4), qui correspondent chacune à des largeurs de mur différentes, une cloison (17) qui réduit la largeur (A) d'application d'enduit.

9. Dispositif selon la revendication 8, caractérisé en ce que la cloison (17) peut être insérée avec un angle par rapport à la verticale.

10. Dispositif selon au moins une des revendications 1 à 9, caractérisé en ce qu'un agencement (18), qui maintient le dispositif en position de travail, est disposé sur l'auge (4).

11. Dispositif selon la revendication 10, caractérisé en ce, qu'au moins sur une des deux parois longitudinales (12, 13) une poignée (18), pouvant servir d'appui à l'auge, est disposée en étant sensiblement orientée obliquement vers le bas.

12. Dispositif selon au moins une des revendications 1 à 11, caractérisé en ce que pour le guidage du rouleau d'application d'enduit (2) un guide, qui sert de butée latérale sur le mur, est disposé sur une extrémité (19) du rouleau.

13. Dispositif selon la revendication 12, caractérisé en ce que le guide (20) est constitué par une roue de guidage (25).

14. Dispositif selon la revendication 13, caractérisé en ce qu'un dispositif de mélange (7) est disposé dans l'auge à mortier (4).
